# EUROPÄISCHE PATENTSCHRIFT

(11) **EP 2 234 138 B1**
(45) Veröffentlichungstag und Bekanntmachung des Hinweises auf die Patenterteilung: **23.09.2015**
(21) Anmeldenummer: 10155417.8
(22) Anmeldetag: 04.03.2010
(51) Int. Cl.: H01H 37/54, H01H 37/52

(54) **Bügel/Bimetallverbindung und Verfahren zur Herstellung**
Frame/bimetal connection and method for producing same
Cintre/Connexion bimétallique et procédé de fabrication

(30) Priorität: 27.03.2009 DE 102009014712
(43) Veröffentlichungstag der Anmeldung: 29.09.2010
(73) Patentinhaber: Inter Control Hermann Köhler Elektrik GmbH & Co. KG, 90411 Nürnberg (DE)
(72) Erfinder: Köhler, G. Hermann, 90482 Nürnberg (DE)
(74) Vertreter: Stippl, Hubert

(56) Entgegenhaltungen:
- DE-B- 1 141 360
- DE-B- 1 152 768
- DE-U- 1 946 068

## Beschreibung

Die vorliegende Erfindung betrifft eine Bügel/Bimetallverbindung eines Bimetall-Temperaturreglers gemäß dem Oberbegriff des Anspruchs 1.

Eine Bügel/Bimetallverbindung eines Bimetall-Temperaturreglers gemäß dem Oberbegriff des Anspruchs 1 ist aus der DE 11 41 360 B bekannt. Hierbei ist ein halbkreisförmig gekrümmter Endbereich eines Bimetallstreifens mittels einer Schraubverbindung an einem Tragarm befestigt.

Aus dem Stand der Technik sind Temperaturregler mit Bimetallstreifen hinlänglich bekannt. Eine schematische Darstellung eines herkömmlichen Bimetallreglers ist in Fig. 1 dargestellt. Ein herkömmlicher Temperaturregler 1 umfaßt im allgemeinen einen S-förmigen Befestigungsbügel 11, an dem ein Betätigungselement 12 angeordnet ist, das über einen ersten Stift 13 auf eine Federkombination 14 wirkt, die ein Schaltelement 16 auslöst, das mit Kontakten 17 elektrisch verbunden ist, die von einem Isolierelement 18 gehalten werden, das ebenfalls an dem Bügel 11 angeordnet ist.

Der Befestigungsbügel 11 umfaßt außerdem an seinem einen Ende eine Befestigungsbohrung 102 über die der Temperaturregler 1 an einem Anwendungsgerät befestigt werden kann. An diesem Ende des Bügels 11 ist ein Bimetall 10 an dem Bügel 11 angeordnet und mit dem Bügel 11 verbunden, das ebenfalls die Befestigungsbohrung 102 aufweist, und das über einen zweiten Stift 15 auf die Federkombination 14 wirkt, die das Schaltelement 16 schaltet. Das Bimetallelement 10 ist demnach mit seinem freien Ende 104 über den isolierenden zweiten Stift 15 mit der stromführenden als Schaltfeder wirkenden Federkombination 14 verbunden und überträgt seine thermische Krümmung auf die Federkombination 14.

Es ist bekannt, daß die Verbindung von Bügel 11 und Bimetallelement 10 mittels vier Schweißpunkten durch Widerstandsschweißung ausgeführt werden kann. Hierbei sind bei einem herkömmlichen Temperaturregler 1 die Schweißpunkte 101 konzentrisch um die Befestigungsbohrung 102 des Bimetalls 10/Befestigungsbügels 11 derart angeordnet, daß jeweils zwei Schweißstellen 101, 101' in einer Linie nebeneinander dem freien Ende des Bimetallelements 12 zu- bzw. abgewandt sind.

Die beiden Schweißpunkte 101', die dem freien Ende des Bimetallelements 10 zugewandt sind liegen jedoch nachteilhaft in der Nähe des Materialquerschnitts des Bimetallelements 10, das die größte Biegespannung erfährt, wenn sich das Bimetallelement durch Erwärmung ausbiegt bzw. krümmt, wobei außerdem eine mechanische Kraft auf das freie Ende 104 des Bimetallelements 10 zum Beispiel durch die Federkombination 14 wirkt. Hierbei erfährt durch die Schweißung das Material des Bimetallelements 10 an dieser Stelle eine thermische sowie mechanische Beeinflussung, so daß sich die zulässigen Biegespannungen durch Relaxation des Materials sowie durch Querschnittsschwächung absenken. Die nachteilhafte Folge davon ist eine Veränderung der maximalen sowohl thermischen als auch mechanischen Belastungsfähigkeit des Bimetallelements 10 sowie außerdem eine kontinuierliche Veränderung der Belastungsfähigkeit des Bimetallelements 10 im Langzeitverhalten mit der Folge einer Drift des Schaltverhaltens.

Diesem Effekt kann begegnet werden, indem entweder der Materialquerschnitt des Bimetallelements 10 vergrößert wird oder ein Material mit geeigneten höheren Eigenschaften des Elastizitätsmoduls bzw. der zulässigen Biegespannungen ausgewählt und verwendet wird.

Für bestimmte Anwendungen ist es jedoch notwendig ein Bimetallelement einzusetzen, das mit einer Zwischenschicht aus Kupfer zwischen den beiden Metallkomponenten ausgelegt ist. Insbesondere diese Materialpaarung ist jedoch für den vorstehend beschriebenen Schweißprozeß kritisch, da die Kupferkomponente eine erhebliche Absenkung der Festigkeitswerte unter Temperatureinfluß bewirkt. Hierbei ist die Dicke der Kupferschicht für den Grad der Veränderung von Bedeutung.

Aufgabe der vorliegenden Erfindung ist daher eine verbesserte Bügel/Bimetallverbindung für einen Temperaturregler bereitzustellen, die die vorstehend genannten Nachteile des Standes der Technik beseitigt und die es gestattet auch ein Bimetallelement mit einer gegenüber einem Schweißverfahren sensiblen Materialpaarung bereitzustellen.

Die Aufgabe der vorliegenden Erfindung wird bei der Bügel/Bimetallverbindung des Bimetall-Temperaturreglers gemäß dem Oberbegriff des Anspruchs 1 durch die Merkmale des kennzeichnenden Teils von Anspruch 1. Vorteilhafte Ausführungen der vorliegenden Erfindung sind in den Merkmalen der Unteransprüche und/oder der nachfolgenden Beschreibung genannt, die von schematischen Zeichnungen begleitet ist.

Hierzu zeigt:
- Fig. 1a: eine schematische perspektivische Darstellung eines herkömmlichen Temperaturreglers,
- Fig. 1b: den Temperaturregler von Fig. 1 aus einer anderen Perspektive und
- Fig. 1c: eine Draufsicht auf den Temperaturregler von Fig. 1a und 1b;
- Fig. 2a: eine schematische perspektivische Darstellung eines Temperaturreglers mit einer erfindungsgemäßen Bügel/Bimetallverbindung,
- Fig. 2b: den Temperaturregler von Fig. 2a aus einer anderen Perspektive und
- Fig. 2c: den Temperaturregler von Fig. 2a und 2b von oben und
- Fig. 3: eine Seitenansicht des Temperaturreglers von Fig. 2.

Eine erfindungsgemäße Bügel/Bimetallverbindung für einen Temperaturregler umfaßt insbesondere ein Bimetallelement, das mit einem Befestigungsbügel verbunden ist, wobei das Bimetallelement über einen Stift auf eine Federkombination wirkt, die ein Schaltelement auslöst und der Befestigungsbügel ein Betätigungselement trägt, das über einen Stift ebenfalls auf die Federkombination wirkt, wobei an der Verbindungsstelle von Bimetallelement und Befestigungsbügel das Bimetallelement lediglich außerhalb seines Biegebereiches mit dem Befestigungsbügel fest verbunden ist, so daß durch die Verbindung von Bimetallelement und Befestigungsbügel keine Querschnittsveränderung des Bimetallelements in seinem Biegebereich vorliegt.

Nach einer vorteilhaften Ausführung der vorliegenden Erfindung umfaßt das Bimetallelement hierbei ein Bimetall mit einer Kupferzwischenlage zwischen seiner aktiven und passiven Schicht, wobei die Kupferzwischenlage vorteilhaft in einer Größenordnung von 10 bis 60% der Gesamtdicke des Bimetallelements vorliegt.

Nach einer weiteren vorteilhaften Ausführung der vorliegenden Erfindung sind der Befestigungsbügel und das Bimetallelement an ihrer Verbindungsstelle miteinander verschweißt, wobei die Verschweißung insbesondere vorteilhaft mittels Laserschweißen oder Widerstandsschweissen bereitgestellt sein kann.

Bei einer weiteren vorteilhafte Ausführung der vorliegenden Erfindung umfaßt die Verbindungsstelle von Befestigungsbügel und Bimetallelement eine Befestigungsbohrung zur Befestigung des Temperaturschalters an einem Anwendungsgerät, wobei wenigstens ein Schweißpunkt zur Verbindung des Bimetallelements mit dem Befestigungsbügel an einer Position vorgesehen ist, die von dem Biegebereich und insbesondere von dem Bereich beabstandet ist, in dem das Bimetall die größte Biegespannung erfährt, wobei die Befestigungsbohrung vorteilhaft zwischen Biegebereich und Schweißpunkt angeordnet ist.

Nach einer weiteren vorteilhaften Ausführung der vorliegenden Erfindung ist das Bimetall derart an dem Befestigungsbügel angeordnet und mit dem Befestigungsbügel verbunden, daß die passive Metallseite die Schweißseite des Bimetallelements bildet, wobei insbesondere vorteilhaft die Materialdicke der passiven Seite gleich groß oder größer als die Materialdicke der aktiven Seite sein kann.

Nach einer weiteren vorteilhaften Ausführung der vorliegenden Erfindung sind der Befestigungsbügel und das Bimetallelement derart miteinander verschweißt, daß sie an ihrer Verbindungsstelle etwa 0 mm bis 0.1 mm voneinander beabstandet sind, wobei insbesondere vorteilhaft der Befestigungsbügel und das Bimetallelement ohne Luftspalt Bündig aufeinander liegen.

Nach einer weiteren vorteilhaften Ausführung der vorliegenden Erfindung ist die Verbindung von Bimetallelement und Befestigungsbügel vorteilhaft mittels Laserschweißung oder Widerstandsschweißung außerhalb des Bereichs der größten Biegespannung des Bimetalls ausgebildet.

Nach einer weiteren vorteilhaften Ausführung der vorliegenden Erfindung ist die Verbindung von Bimetallelement und Befestigungsbügel als Nahtschweißung außerhalb des Bereichs der größten Biegespannung des Bimetallelements zwischen Bimetallelement und Befestigungsbügel ausgebildet, wobei klar ist, daß auch eine Kombination mit der vorstehend genannten Punktschweißung eine weiter verstärkte Verbindung bereitstellen kann.

Die vorliegende Erfindung betrifft außerdem insbesondere ein Verfahren zur Verbindung eines Befestigungsbügels und eines Bimetallelements bei der Herstellung eines Temperaturreglers, das es gestattet, die vorstehend genannten Merkmale einer vorteilhaften erfindungsgemäßen Bügel/Bimetallverbindung für einen Temperaturregler bereitzustellen, wobei insbesondere der Befestigungsbügel und das Bimetallelement nur an wenigstens einer Position außerhalb des Biegebereichs und insbesondere außerhalb des Bereichs der größten Biegespannung des Bimetallelements miteinander verschweißt werden.

Mittels den vorstehend genannten Ausführungen der vorliegenden Erfindung kann zuverlässig eine Bügel/Bimetallverbindung eines Temperaturreglers bereitgestellt werden, bei der trotz einer Schweißverbindung von Befestigungsbügel und Bimetall das Material des Bimetalls keine thermische oder mechanische Beeinflussung durch eine Schweißverbindung erfährt, wonach auch die zulässigen Biegespannungen durch Relaxation des Materials sowie durch Querschnittsschwächung nicht absinken, und wonach außerdem die maximale sowohl thermische als auch mechanische Belastungsfähigkeit keine Veränderung erfährt und außerdem keine kontinuierliche Veränderung der Belastungsfähigkeit im Langzeitverhalten auftritt und demnach auch keine Drift der Schaltpunkte auftritt.

Mittels der vorstehend genannten erfindungsgemäßen Bügel/Bimetallverbindung und dem vorstehend genannten erfindungsgemäßen Verfahren zur Herstellung einer Bügel/Bimetallverbindung für einen Temperaturregler ist es außerdem vorteilhaft möglich ein Bimetall mit einer für einen Schweißprozeß sensiblen Materialpaarung und insbesondere ein Bimetall mit einer Zwischenschicht aus Kupfer zu verwenden.

Ein vorteilhaftes Ausführungsbeispiel der vorliegenden Erfindung wird nachfolgend mit Bezugnahme auf die Fig. 2 und 3 beschrieben.

Fig. 2a zeigt eine schematische perspektivische Darstellung eines Temperaturreglers 2 mit einer erfindungsgemäßen Bügel/Bimetallverbindung, Fig. 2b zeigt den Temperaturregler 2 von Fig. 2a aus einer anderen Perspektive, und Fig. 2c zeigt den Temperaturregler von Fig. 2a und 2b von oben, und Fig. 3 zeigt eine schematische Seitenansicht des Temperaturreglers von Fig. 2.

Der in den Fig. 2 und 3 dargestellte Temperaturregler 2 mit der erfindungsgemäßen Bügel/Bimetallverbindung umfaßt einen Befestigungsbügel 21, der mit einem Bimetallelement 20 verbunden ist, wobei der Befestigungsbügel 21 auf geeignete Weise gebogen ist, und wobei an dem Befestigungsbügel 21 ein Betätigungselement 22 angeordnet ist, das über einen ersten Stift 23 auf eine Federkombination 24 wirkt, die ein Schaltelement 26 auslöst, das mit Kontakten 27 elektrisch verbunden ist, die von einem Isolierelement 28 gehalten werden, das ebenfalls an dem Befestigungsbügel 21 angeordnet ist.

Der Befestigungsbügel 21 umfaßt außerdem an seinem einen Ende eine Befestigungsbohrung 202 über die der Temperaturregler 2 an einem Anwendungsgerät befestigt werden kann. An diesem Ende des Befestigungsbügels 21 ist ein Bimetall 20 an dem Befestigungsbügel 21 angeordnet und mit dem Befestigungsbügel 21 verbunden, wobei das Bimetall 20 ebenfalls die Befestigungsbohrung 202 aufweist, und wobei das Bimetallelement 20 über einen zweiten isolierenden Stift 25 auf die Federkombination 24 wirkt, die das Schaltelement 26 schaltet. Hierbei ist das Bimetallelement 20 mit seinem freien Ende 204 über den isolierenden zweiten Stift 25 mit der stromführenden als Schaltfeder wirkenden Federkombination 24 verbunden und überträgt seine thermische Krümmung auf die Federkombination 24.

Erfindungsgemäß ist das Bimetallelement 20 mittels Schweißverbindung mit dem Befestigungsbügel 21 verbunden und zwar insbesondere vorteilhaft mittels Laserschweißverfahren oder Widerstandsschweißen und außerdem insbesondere vorteilhaft mittels Schweißpunkten 201, die von dem Biegebereich des Bimetallelements derart beabstandet sind, daß durch die Verbindung von Bimetallelement und Befestigungsbügel keine Querschnittsveränderung des Bimetallelements in seinem Biegebereich vorliegt und insbesondere kein Einfluss der Schweißverbindung auf den Bereich der größten Biegespannung 203 des Bimetallelements 20 auftritt, der unmittelbar in der Nähe der Verbindung von Bimetallelement 20 und Befestigungsbügel 21 liegt und gegenüber dem freien Ende 204 des Bimetallelements 20 liegt.

Alternativ und/oder zusätzlich zu dem vorstehend beschriebenen wenigstens einem Schweißpunkt 201, der vorteilhaft und erfindungsgemäß aus Sicht des freien Endes des Bimetallelements 204 und dem Bereich der größten Biegespannung 203 des Bimetallelements 20 gegenüber der Befestigungsbohrung 202 angeordnet ist, kann außerdem und/oder zusätzlich vorteilhaft eine in den Zeichnungen nicht dargestellte Nahtschweißung an dem Befestigungsende zwischen dem Bimetallelement 20 und dem Befestigungsbügel 21 zur Befestigung des Bimetallelements 20 an dem Befestigungsbügel 21 ausgebildet sein.

Wie vorstehend gesagt ist mit einer vorteilhaften Ausführung der vorliegenden Erfindung nach Fig. 2 und 3 eine Bügel/Bimetallverbindung eines Temperaturreglers bereitgestellt, die es ermöglicht auch eine Schweißverbindung auch eines Bimetalls mit einer auch für einen Schweißprozeß sensiblen Materialpaarung zu verwenden, ohne daß durch das Schweißen nachteilige Effekte, insbesondere auf die thermische und mechanische Belastungsfähigkeit und das Langzeitverhalten des Bimertallelements auftritt.

**Bezugszeichenliste**

| | |
|---|---|
| Temperaturregler | 1 |
| Bimetall | 10 |
| Schweißpunkte | 101, 101' |
| Befestigungsbohrung | 102 |
| Biegebereich | 103 |
| Freies Ende | 104 |
| Befestigungsbügel | 11 |
| Betätigungselement | 12 |
| erster Stift | 13 |
| Federkombination | 14 |
| zweiter Stift | 15 |
| Schaltelement | 16 |
| Kontakte | 17 |
| Isolierelement | 18 |
| Temperaturregler | 2 |
| Bimetall | 20 |
| Schweißpunkte | 201 |
| Befestigungsbohrung | 202 |
| Biegebereich | 203 |
| Freies Ende | 204 |
| Bügel | 21 |
| Betätigungselement | 22 |
| erster Stift | 23 |
| Federkombination | 24 |
| zweiter Stift | 25 |
| Schaltelement | 26 |
| Kontakte | 27 |
| Isolierelement | 28 |

## Patentansprüche

1. Bügel/Bimetallverbindung für einen Temperaturregler (2), mit:
einem Bimetallelement (20), das mit einem Befestigungsbügel (21) verbunden ist, wobei das Bimetallelement (20) über einen Stift (25) auf eine Federkombination (24) wirkt, die ein Schaltelement (26) auslöst und der Befestigungsbügel (21) ein Betätigungselement (22) trägt, das über einen Stift (23) ebenfalls auf die Federkombination (24) einwirkt, und wobei an der Verbindungsstelle von Bimetallelement (20) und Befestigungsbügel (21) das Bimetallelement (20) außerhalb seines Biegebereiches (203) mit dem Befestigungsbügel (21) fest verbunden ist, **dadurch gekennzeichnet, dass** durch die Verbindung von Bimetallelement (20) und Befestigungsbügel (21) keine Querschnittsveränderung des Bimetallelements (20) in seinem Biegebereich vorliegt, der Befestigungsbügel (21) und das Bimetallelement (20) an ihrer Verbindungsstelle miteinander verschweißt sind, wobei das Bimetallelement (20) eine Befestigungsbohrung (202) zur Befestigung des Temperaturschalters (2) an einem Anwendungsgerät enthält, und
wenigstens ein Schweißpunkt (201) zur Verbindung des Bimetallelements (20) mit dem Befestigungsbügel (21) an einer Position vorgesehen ist, die von dem Biegebereich (203) des Bimetallelements (20) beabstandet ist, und die Befestigungsbohrung (202) zwischen Biegebereich (203) und Schweißpunkt (201) angeordnet ist.

2. Bügel/Bimetallverbindung nach Anspruch 1, **dadurch gekennzeichnet, dass** das Bimetallelement (20) ein Bimetall mit einer Cu-Zwischenlage zwischen der aktiven und passiven Schicht enthält.

3. Bügel/Bimetallverbindung nach Anspruch 2, **dadurch gekennzeichnet, dass** die Cu-Zwischenlage in einer Größenordnung von 10% bis 60% der Gesamtdicke des Bimetallelements (20) vorgesehen ist.

4. Bügel/Bimetallverbindung nach einem der Ansprüche 1 bis 3, **dadurch gekennzeichnet, dass** die die passive Metallseite des Bimetallelements (20) die Schweißseite ist.

5. Bügel/Bimetallverbindung nach einem der Ansprüche1 bis 4, **dadurch gekennzeichnet, dass** die Materialdicke der passiven Seite gleich groß oder größer ist als die Materialdicke der aktiven Seite.

6. Bügel/Bimetallverbindung nach einem der Ansprüche 1 bis 5, **dadurch gekennzeichnet, dass** der Befestigungsbügel (21) und das Bimetallelement (20) sind derart miteinander verschweißt, daß sie an ihrer Verbindungsstelle 0 mm bis 0.1 mm beabstandet sind.

7. Bügel/Bimetallverbindung nach einem der Ansprüche 1 bis 6, **dadurch gekennzeichnet, dass** der Befestigungsbügel (21) und das Bimetallelement (20) derart miteinander verschweißt sind, dass der Befestigungsbügel (21) und das Bimetallelement (20) ohne Luftspalt bündig aufeinander liegen.

8. Bügel/Bimetallverbindung nach einem der Ansprüche 1 bis 7, **dadurch gekennzeichnet, dass** der Befestigungsbügel (21) und das Bimetallelement (20) mittels Laserschweißen oder Widerstandsschweißen miteinander verbunden sind.

9. Bügel/Bimetallverbindung nach einem der Ansprüche 1 bis 8, **dadurch gekennzeichnet, dass** die Laserschweißung als Punktschweißung zur Verbindung von Bimetallelement (20) und Befestigungsbügel (21) außerhalb des Bereichs der größten Biegespannung des Bimetallelements (20) ausgebildet ist

10. Bügel/Bimetallverbindung nach einem der Ansprüche 1 bis 9, **dadurch gekennzeichnet, dass** die Laserschweißung als Nahtschweißung zur Verbindung von Bimetallelement (20) und Befestigungsbügel (21) außerhalb des Bereichs der größten Biegespannung des Bimetallelements (20) zwischen Bimetallelement (20) und Befestigungsbügel (21) ausgebildet ist.

11. Bügel/Bimetallverbindung nach Anspruch 1, **dadurch gekennzeichnet, dass** der Befestigungsbügel (21) und das Bimetallelement (20) nur an wenigstens einer Position außerhalb des Biegebereichs (203) des Bimetallelements (20) verschweißt ist.

## Claims

1. Bracket/bimetallic connection for a temperature control (2), with:
a bimetallic element (20) which is connected to an attachment bracket (21), wherein the bimetallic element (20) acts via a pin (25) on a spring combination (24) which triggers a switching element (26) and the attachment bracket (21) also carries an actuating element (22) which also acts via a pin (23) on the spring combination (24), and wherein, at the point of connection between the bimetallic element (20) and the attachment bracket (21), the bimetallic element (20) is securely connected to the attachment bracket (21) outside its bending region (203), **characterized in that** by virtue of the bimetallic element (20) being connected to the attachment bracket (21) there is no change in the cross section of the bimetallic element (20) in its bending region, the attachment bracket (21) and the bimetallic element (20) are welded to one another at their connection point, wherein the bimetallic element (20) contains an attachment bore (202) for attaching the temperature switch (2) to an application device, and at least one welding spot (201) for connecting the bimetallic element (20) to the attachment bracket (21) is provided at a position which is at a distance from the bending region (203) of the bimetallic element (20), and the attachment bore (202) is arranged between the bending region (203) and the welding spot (201).

2. Bracket/bimetallic connection according to Claim 1, **characterized in that** the bimetallic element (20) contains a bimetal with a Cu intermediate layer between the active and passive layers.

3. Bracket/bimetallic connection according to Claim 2, **characterized in that** the thickness of the Cu intermediate layer is provided so as to be of the order of 10% to 60% of the total thickness of the bimetallic element (20).

4. Bracket/bimetallic connection according to one of Claims 1 to 3, **characterized in that** the passive metal side of the bimetallic element (20) is the welding side.

5. Bracket/bimetallic connection according to one of Claims 1 to 4, **characterized in that** the material thickness of the passive side is equal to or greater than the material thickness of the active side.

6. Bracket/bimetallic connection according to one of Claims 1 to 5, **characterized in that** the attachment bracket (21) and the bimetallic element (20) are welded to one another in such a way that, at their connection point, they are separated by between 0 mm and 0.1 mm.

7. Bracket/bimetallic connection according to one of Claims 1 to 6, **characterized in that** the attachment bracket (21) and the bimetallic element (20) are welded to one another in such a way that the attachment bracket (21) and the bimetallic element (20) lie flush one atop the other without an air gap.

8. Bracket/bimetallic connection according to one of Claims 1 to 7, **characterized in that** the attachment bracket (21) and the bimetallic element (20) are connected to one another by laser welding or by resistance welding.

9. Bracket/bimetallic connection according to one of Claims 1 to 8, **characterized in that** the laser welding takes the form of spot welding for connecting the bimetallic element (20) and the attachment bracket (21) outside the region of the greatest bending stress of the bimetallic element (20).

10. Bracket/bimetallic connection according to one of Claims 1 to 9, **characterized in that** the laser welding takes the form of seam welding between the bimetallic element (20) and the attachment bracket (21) for connecting the bimetallic element (20) and the attachment bracket (21) outside the region of the greatest bending stress of the bimetallic element (20).

11. Bracket/bimetallic connection according to Claim 1, **characterized in that** the attachment bracket (21) and the bimetallic element (20) are welded only at at least one position outside the bending region (203) of the bimetallic element (20).

## Revendications

1. Connexion d'étrier/bimétallique pour un régulateur de température (2), comprenant :
un élément bimétallique (20) qui est connecté à un étrier de fixation (21), l'élément bimétallique (20) agissant par le biais d'une goupille (25) sur une combinaison de ressorts (24) qui déclenche un élément de commutation (26) et l'étrier de fixation (21) supportant un élément d'actionnement (22) qui agit également sur la combinaison de ressorts (24) par le biais d'une goupille (23) et, au point de connexion de l'élément bimétallique (20) et de l'étrier de fixation (21), l'élément bimétallique (20) étant connecté solidement à l'étrier de fixation (21) à l'extérieur de sa région de flexion (203), **caractérisée en ce qu'**au moyen de la connexion de l'élément bimétallique (20) et de l'étrier de fixation (21), aucune modification de section transversale de l'élément bimétallique (20) n'est présente dans sa région de flexion, l'étrier de fixation (21) et l'élément bimétallique (20) sont soudés l'un à l'autre à leur point de connexion, l'élément bimétallique (20) comportant un alésage de fixation (202) pour la fixation du commutateur de température (2) à un appareil d'application, et au moins un point de soudage (201) pour la connexion de l'élément bimétallique (20) à l'étrier de fixation (21) étant prévu à une position qui est espacée de la région de flexion (203) de l'élément bimétallique (20), et l'alésage de fixation (202) étant disposé entre la région de flexion (203) et le point de soudage (201).

2. Connexion d'étrier/bimétallique selon la revendication 1, **caractérisée en ce que** l'élément bimétallique (20) comporte un bimétal pourvu d'une couche intermédiaire en Cu entre la couche active et la couche passive.

3. Connexion d'étrier/bimétallique selon la revendication 2, **caractérisée en ce que** la couche intermédiaire en Cu est prévue de manière à représenter de l'ordre de 10 % à 60 % de l'épaisseur totale de l'élément bimétallique (20).

4. Connexion d'étrier/bimétallique selon l'une quelconque des revendications 1 à 3, **caractérisée en ce que** le côté métallique passif de l'élément bimétallique (20) est le côté de soudage.

5. Connexion d'étrier/bimétallique selon l'une quelconque des revendications 1 à 4, **caractérisée en ce que** l'épaisseur de matériau du côté passif est supérieure ou égale à l'épaisseur de matériau du côté actif.

6. Connexion d'étrier/bimétallique selon l'une quelconque des revendications 1 à 5, **caractérisée en ce que** l'étrier de fixation (21) et l'élément bimétallique (20) sont soudés l'un à l'autre de telle sorte qu'ils soient espacés de 0 mm à 0,1 mm à leur point de connexion.

7. Connexion d'étrier/bimétallique selon l'une quelconque des revendications 1 à 6, **caractérisée en ce que** l'étrier de fixation (21) et l'élément bimétallique (20) sont soudés l'un à l'autre de telle sorte que l'étrier de fixation (21) et l'élément bimétallique (20) soient superposés en affleurement sans espace d'air.

8. Connexion d'étrier/bimétallique selon l'une quelconque des revendications 1 à 7, **caractérisée en ce que** l'étrier de fixation (21) et l'élément bimétallique (20) sont connectés l'un à l'autre par soudage au laser ou par soudage par résistance.

9. Connexion d'étrier/bimétallique selon l'une quelconque des revendications 1 à 8, **caractérisée en ce que** le soudage au laser est réalisé en tant que soudage par points pour la connexion de l'élément bimétallique (20) et de l'étrier de fixation (21) à l'extérieur de la région de la plus grande contrainte de flexion de l'élément bimétallique (20).

10. Connexion d'étrier/bimétallique selon l'une quelconque des revendications 1 à 9, **caractérisée en ce que** le soudage au laser est réalisé en tant que soudage continu entre l'élément bimétallique (20) et l'étrier de fixation (21) pour la connexion de l'élément bimétallique (20) et de l'étrier de fixation (21) à l'extérieur de la région de la plus grande contrainte de flexion de l'élément bimétallique (20).

11. Connexion d'étrier/bimétallique selon la revendication 1, **caractérisée en ce que** l'étrier de fixation (21) et l'élément bimétallique (20) ne sont soudés qu'en au moins une position à l'extérieur de la région de flexion (203) de l'élément bimétallique (20).
